# EUROPÄISCHE PATENTSCHRIFT

(11) **EP 0 575 331 B1**
(45) Veröffentlichungstag und Bekanntmachung des Hinweises auf die Patenterteilung: **14.12.1994**
(21) Anmeldenummer: 92902294.5
(22) Anmeldetag: 11.01.1992
(51) Int. Cl.: B65D 1/38, B65D 25/10

(54) **STAPELBARER KASTEN FÜR FLASCHEN**
STACKABLE BOTTLE CRATE
CASIER A BOUTEILLES EMPILABLE

(30) Priorität: 18.03.1991 DE 9103303 U
(43) Veröffentlichungstag der Anmeldung: 29.12.1993
(73) Patentinhaber: ZIMMERMANN, Wolfgang, D-20249 Hamburg (DE)
(72) Erfinder: ZIMMERMANN, Wolfgang, D-20249 Hamburg (DE)
(74) Vertreter: Richter, Werdermann & Gerbaulet
(86) Internationale Anmeldenummer: EP9200053
(87) Internationale Veröffentlichungsnummer: WO9216416

(56) Entgegenhaltungen:
- EP-A- 0 114 392
- EP-A- 0 367 168
- DE-A- 3 806 925
- DE-U- 1 883 773
- FR-A- 1 320 916
- FR-A- 1 469 783

## Beschreibung

Die Erfindung betrifft einen stapelbaren Kasten für Flaschen gemäß dem Oberbegriff des Anspruches 1.

Ein derartiger Kasten wird beispielsweise von der Getränkeindustrie zur Lagerung und zum Transport von Getränkeflaschen verwendet und besteht in den überwiegenden Fällen aus Kunststoff oder Holz. Jedoch weisen die zur Zeit gebräuchlichen Kästen in Abhängigkeit von der Größe bzw. dem Inhalt sowie der Anzahl der aufzunehmenden Flaschen unterschiedliche Außenabmessungen sowie konstruktive Gestaltungen auf. Dies führt dazu, daß Kästen für unterschiedliche Getränkesorten oder Flaschengrößen miteinander nicht stapelbar sind, was insbesondere hinsichtlich einer wirtschaftlichen Lagerhaltung sowohl bei den Getränkeproduzenten als auch bei den mit dem Transport der Kästen beauftragten Firmen nachteilig ist, da für Kästen mehrerer unterschiedlicher Getränkesorten und/oder Flaschengrößen ein relativ großer Lagerraumbedarf besteht.

In privaten Haushalten, d.h. bei den sogenannten Endverbrauchern, treten entsprechende Probleme auf. Da es in privaten Wohnungen üblicherweise aufgrund des begrenzten Platzangebotes nicht möglich ist, sämtliche Kästen unterschiedlicher Getränkesorten nebeneinander anzuordnen, werden diese häufig senkrecht auf- bzw. übereinander gestellt. Dabei ist jedoch aufgrund der unterschiedlichen Kastengestaltungen eine gegenseitige Einrastung der Kästen und damit eine ausreichende Stabilität der Anordnung nicht gewährleistet, so daß die Unfallgefahr infolge umstürzender Kä-sten wesentlich erhöht ist. Darüber hinaus bringt eine derartige senkrechte Stapelung unterschiedlicher Kästen den Nachteil mit sich, daß in dem Fall, daß ein Benutzer eine Flasche einer Getränkesorte entnehmen möchte, deren Kasten im unteren Bereich des Stapels angeordnet ist, zuerst den gesamten Stapel abräumen und die abgeräumten Kästen beiseite stellen muß, bevor er die gewünschte Flasche entnehmen kann. Anschließend muß er die abgeräumten Kästen wieder aufeinanderstapeln. Eine derartige Vorgehensweise ist sehr umständlich und darüber hinaus sehr kraftaufwendig und zeitintensiv. Es wäre deshalb wünschenswert, wenn die Flaschen aus den Kästen auch in einem um 90° gekippten Zustand des Kastens, in dem die Beschickungsöffnung des Kastens seitlich angeordnet ist, entnommen und eingesetzt werden könnten. Bei den überlicherweise verwendeten Kästen ist dies jedoch nicht möglich, da die Gefahr besteht, daß die Flaschen in diesem Zustand aus dem Kasten herausfallen.

Die DE-U-1 833 773 beschreibt einen Kunststoffflaschenkasten mit im Inneren befindlichen Fachwerk. Um zu verhindern, daß bei einem Kippen des Kastens bzw. in einer Horizontallage des Kastens die Flaschen in Folge ihrer Wölbung aus den Fächern herausrutschen, wird ein Kunststoffflaschenkasten vorgeschlagen, bei dem das Fachwerk bildende Wände, Stege od.dgl. an ihrem oberen Ende im Bereich eines jeden Faches etwa in Fachmitte mit einem nach dem Fachinneren gerichteten Vorsprung, Anschlag od.dgl. versehen sind, der sich federnd an dem Umfang der Flasche anlegt und diese dabei festklemmt bzw. der hinter den im Durchmesser verringerten Teil der Flasche faßt, so daß diese gegen ungewolltes Herausrutschen aus dem Fach gesichert ist. Die Fachwerkwände sind relativ dünn ausgeführt und bestehen aus elastischem Kunststoff, so daß die Wirkung des Vorsprunges noch dadurch unterstützt wird, daß die betreffenden Wandteile in sich federn. Da die Fachwerkwände an sich federn, lassen sich die Flaschen von oben her in die einzelnen Fächer einführen. Die Anordnung der nach innen gerichteten Vorsprünge ist jedoch so, daß zwar eingesetzte Flaschen klemmend gehalten werden, jedoch wird nicht erreicht, daß sich die eingesetzte Flasche in Folge ihres Eigengewichtes um den als Drehpunkt wirkenden Bereich der von zwei sich gegenüberliegenden Vorsprüngen gebildeten Verengung verdreht bzw. verkantet, wenn der Kasten angekippt und um 90° in eine Stellung verschwenkt wird, in der die Flaschen eine horizontale Lage einnehmen. Hinzu kommt, daß die Anlageflächen der Vorsprünge relativ groß bemessen sind, so daß die eingesetzten Flaschen in einem verhältnismäßig großem Bereich klemmend gehalten werden, so daß keine Möglichkeit besteht, daß die Flaschen sich selbsttätig in Folge der Schwerkraft in eine Stellung bewegen, durch die auch bei einem Transport der Kästen die Flaschen an einem Herausfallen aus dem Kasten gehindert werden. Bei dem Flaschenkasten sind im bodenseitigen Bereich der einzelnen Fächer keine Erweiterungen ausgebildet, die es ermöglichen, daß die Flaschen sich um den als Drehpunkt wirkenden Bereich der durch die Anschläge gegebenen Verengungen sich verdrehen können. Außerdem ist die Anordnung der Vorsprünge in einer Kastenhöhe vorgesehen, aufgrund der normale Flaschentypen nicht ausreichend gehalten werden. Die Kunststoffflaschenkastenausgestaltung ist im wesentlichen für bauchige Flaschen vorgesehen, wobei die in den Fachinnenraum ragenden Vorsprünge die Flaschen in ihrem konisch sich verengenden Bereich erfassen und sich in diesem Bereich aufgrund ihrer federnd-elastischen Ausgestaltung anlegen, wodurch ein selbsttätiges Herausrutschen der Flaschen aus den einzelnen Fächern verhindert wird.

Aus der FR-A-1 320 916 ist ein Flaschenkasten mit einer im Kasteninnenraum angeordneten Anzahl senkrechtstehender Formkörper zur Ausbildung von die einzelnen Flaschen aufnehmenden Hohlräumen bekannt, wobei jeder dornartige Formkörper von vier senkrecht stehenden und im rechten Winkel zueinander angeordneten schmalen rechteckförmigen Zuschnitten besteht, wobei die vier Zuschnitte eines jeden Dornes sich nach oben hin konisch verjüngen. Die mit diesen dornartigen Formkörpern geschaffenen, die Flaschen aufnehmenden Hohlräume weisen keine, den Flaschenkörper übergreifenden oder klemmend haltende Verengungen auf. Es handelt sich bei diesen dornartigen Formkörpern ausschließlich um Trennelemente zur Ausbildung einzelner, die Flaschen aufnehmender Hohlräume.

Einen Flaschenkasten, insbesondere für Weinflaschen, beschreibt die EP-A-0 367 168. Dieser Flaschenkasten ist in der Weise ausgebildet, daß in einem Abstand vom Kastenboden mindestens ein in ein Fach des Gefaches hineinragender Anschlag vorgesehen ist, wobei dieser Abstand größer als der Abstand des Schwerpunktes der einzustellenden Flasche vom Flaschenboden ist. Der Abstand zwischen dem in das Fach auskragenden Ende dieses Anschlages und der Mittelachse des Faches ist gleich oder größer als der größte Radius des unterhalb des Anschlages befindlichen Abschnittes einer einzustellenden Flasche. Im Bereich des Kastenbodens ist zumindest nach Freigabe eine Seitwärtsbewegung des Flaschenbodens erlaubender Freiraum vorgesehen. Hiernach ist eine Flaschenhalterung in den einzelnen Fächern des Flaschenkastens dadurch vorgesehen, daß die in den Innenraum eines jeden Faches hineinragenden Anschläge in einem Abstand vom Kastenboden angeordnetet sind, der größer ist als der Abstand des Schwerpunktes der einzustellenden Flasche vom Flaschenboden. Dabei weist das auskragende Ende des Anschlages von der Mittelachse des Faches einen Abstand auf, der gleich oder größer ist als der größte Radius des unterhalb des Anschlages befindlichen Abschnittes einer einzustellenden Flasche. Da diese in dem Innenraum eines jeden Faches hineinragenden Anschläge in keiner Weise federnd-elastisch ausgestaltet sind, ist keine Möglichkeit gegeben, Flaschen mit unterschiedlichen Abmessungen oder Formgebungen in dem Flaschenkasten anzuordnen. Zumindest sollen die in dem Innenraum des Faches hineinragenden Anschläge oberhalb des Schwerpunktes der einzustellenden Flasche angeordnet sein. Da der Abstand je zweier sich gegenüberliegender Anschläge vorgegeben ist, kann aufgrund dieser Abstandsvorgabe keine Flasche eingesetzt werden, deren Durchmesser größer als der Abstand zwischen zwei Anschlägen ist. Weist eine einzusetzende Flasche einen gegenüber dem Abstand zweier sich gegenüberliegender Anschläge geringeren Durchmesser auf, so ist keine Sicherung der Flasche im Flaschenkasten möglich; wird der Flaschenkasten z.B. um 90° verdreht, so daß die in dem Flaschenkasten eingesetzten Flaschen eine horizontale Lage einnehmen, ist nicht verhinderbar, daß die Flaschen selbsttätig, insbesondere bei einem Transport durch Erschütterung herausrutschen. Wenn eine Lagerung der Flaschenkästen über ihre horizontale Stellung hinaus vorgenommen wird, dann besteht eine Rutschgefahr für die Flaschen aus dem Flaschenkasten. Hinzu kommt, daß am Kastenboden Anschläge angeformt sind, wobei die Höhe des sich am Kastenboden befindlichen Anschläge geringer ist als die Höhe des oberhalb des Flaschenschwerpunktes angreifenden oberen Anschlages über dem Schwerpunkt. Diese bodenseitigen Anschläge dienen bei einem Transport der Flaschen bei aufrecht stehendem Flaschenkasten zur Halterung der in den Kasten eingestellten Flaschen in deren Bodenbereich. Mit den Bodenanschlägen soll erreicht werden, daß bei einem Transport der Flaschen bei aufrechtstehendem Flaschenkasten die Flaschen sicher gehalten sind nicht verrutschen und keine klappernden Geräusche entstehen. Wird dagegen der mit Flaschen gefüllte Flaschenkasten in eine horizontale Stellung bewegt, dann werden die Flaschen vermittels der bodenseitigen Anschläge weiterhin in ihrer Lage gehalten, d.h. die Flaschen können um den von den oberen Anschlägen gebildeten Drehpunkt sich aufgrund ihres Eigengewichtes nicht verdrehen, sondern dies ist nur möglich,wenn die einzelnen Flaschen aus ihren bodenseitigen Halterungen herausgenommen werden. Eine derartige Flaschenkasten-Ausgestaltung ist aufwendig; die Anordnung und die Zuordnung der oberen an der Außenwand des Flaschenkörpers angreifenden Anschläge muß jeweils den Flaschentypen in Bezug auf Größe und Formgebung angepaßt werden, die in den Flaschenkasten eingestellt werden sollen. Es ist keine Möglichkeit gegeben, Flaschen mit unterschiedlichen Abmessungen, insbesondere mit unterschiedlichen Durchmessern, in einen Flaschenkasten einzustellen, bei dem die Anordnung der oberen Anschläge in Bezug auf die Einhaltung bestimmmter Abstände vorgegeben ist.

Eine weitere Halterungsmöglichkeit für Flaschen in einem Flaschenkasten ist der FR-A-1 469 783 zu entnehmen. Der Flaschenkasten weist zur Ausbildung einzelner Einstellfächer ein gitterförmiges Trennwandsystem auf, wobei jedes Fach an zwei sich gegenüberliegenden Wänden Vorsprünge bzw. Anschläge aufweist, deren Länge sich nach der Art der einzusetzenden Flaschen richtet. Lang bemessene in dem Innenraum eines jeden Faches hineinragende Vorsprünge sind bei denjenigen Flaschenkästen vorgesehen, die zur Aufnahme von Flaschen vorgesehen sind, die einen Flaschenkörper mit einer mittigen Einziehung versehen sind, die im oberen Flaschenbereich und zum Flaschenboden hin in bauchige Ausgestaltungen übergeht. Ist der mit eingesetzten Flaschen versehene Kasten schräg gestellt, dann verschwenkt jede Flasche um den jeweils zu unterst liegenden Vorsprung derart, daß der bauchige Bodenabschnitt der Flasche sich an dem bodenseitigen Ende des oberen Vorsprunges abstützt, d.h. die Flasche liegt verkantet zwischen der bodenseitigen Kante des oberen Vorsprunges und der obenseitigen Kante des unteren Vorsprunges und ist durch diese verkantete Anordnung gegen ein Herausrutschen gesichert. Flaschen mit einem gleichmäßig ausgebildeten Flaschenkörper und einer zur Flaschenöffnung hin versehenen halsartigen Einziehung werden in ihren Fächern des Flaschenkastens vermittels kurzbemessener, in den Fachinnenraum hineinragender Vorsprünge derart gehalten, daß bei einer senkrechten Stellung des Flaschenkastens die einzelnen Flaschen sich im Bereich ihrer Flaschenschulter an dem jeweils zu unterst liegenden Vorsprung abstützen, doch da der Abstand je zweier Vorsprünge voneinander mindestens dem größten Durchmesser der einzusetzenden Flasche entspricht, ist die Möglichkeit eines selbsttätigen Herausrutschens der Flasche aus ihrem Fach möglich, wenn z.B. in einer senkrechten Stellung der mit Flaschen gefüllte Flaschenkasten transportiert und Erschütterungen unterworfen ist. Der Flaschenkasten ist somit so ausgebildet, daß für unterschiedliche Flaschentypen eine unterschiedliche Anordnung und Ausbildung der in die einzelnen Fächer hineinragenden Vorsprünge erforderlich wird.

Es ist Aufgabe der vorliegenden Erfindung, einen stapelbaren Kasten für Flaschen der eingangs genannten Art zu schaffen, der eine Vielzahl von unterschiedlichen Flaschentypen sicher aufnehmen kann und bei dem die Flaschen auch in einem um 90° gekippten Zustand, in dem die Beschickungsöffnung des Kastens seitlich angeordnet ist, sicher gehalten sind und nicht aus den Öffnungen herausrutschen können.

Diese Aufgabe wird erfindungsgemäß durch die Merkmale im kennzeichnenden Teil des Anspruches 1 gelöst.

Ein stapelbarer Kasten für Flaschen weist eine Vielzahl von Hohlräumen auf, in die jeweils eine einzelne Flasche einsetzbar ist. Die Hohlräume sind voneinander durch Trennelemente, beispielsweise in Form von Wänden, Stegen, Schotten oder Dornen getrennt, wobei die Trennelemente in bekannter Weise der seitlichen Lagefixierung der Flaschen dienen. Erfindungsgemäß weist jeder Hohlraum innenwandseitig eine elastisch aufweitbare Verengung auf. Bei Einsetzen der Flasche in den Hohlraum muß diese Verengung aufgeweitet werden, wodurch als Reaktion auf die Verformung der Verengung eine Haltekraft auf die Flasche ausgeübt wird, durch die die Flasche sicher in dem Hohlraum gehalten ist. Aufgrund der elastisch aufweitbaren Verengung kann der Hohlraum darüber hinaus für verschiedene Flaschentypen verwendet werden, da sich die Verengung in ihrer Weite an die jeweils eingesetzte Flaschengröße anpaßt. Durch Verwendung eines einheitlichen Kastens für verschiedene Flaschengrößen ist einerseits eine gute Stapelbarkeit sowie eine hohe Stabilität eines derartigen Stapels gewährleistet und andererseits eine optimale Ausnutzung des Lagerplatzes möglich, wodurch eine effektive Lagerhaltung ermöglicht ist und die Lagerungskosten verringert werden können.

Auch beim Transport der Kästen sind die Flaschen durch die erfindungsgemäße elastisch aufweitbare Verengung sicher gehalten, wobei zusätzlich unerwünschte Geräuschentwicklungen infolge eines Klapperns der Flaschen vermieden wird. Wenn ein Benutzer den Kasten trägt, d.h. bei dem sogenannten manuellen Transport, bildet die Verengung eine Transportsicherung, mittels der die Flaschen an einem Herausfallen aus dem Kasten gehindert sind.

Wenn die Kästen in einem um 90° gekippten Zustand, in dem die Beschickungsöffnung des Kasten seitlich angeordnet ist, verwendet bzw. gestapelt werden, kann durch die Anordnung der Verengung im Bereich des Halses der eingesetzten Flasche sowie durch die Ausgestaltung des Hohlraums in der Form, daß dieser im Bereich des Bodens breiter als der Boden der eingesetzten Flasche ausgebildet ist, erreicht werden, daß sich die Flasche infolge ihres Eigengewichts automatisch schräggestellt, wodurch ein Herausfallen der Flasche vermieden wird.

Eine Stapelung der Kästen in dem um 90° gekippten Zustand mit den seitlich angeordneten Beschickungsöffnungen erlaubt die Ausbildung einer Regalwand nach dem Baukastenprinzip, wobei mittels einer gegenseitigen Rastung der Kästen eine ausreichende Stabilität und Standsicherheit erreicht werden kann.

Die elastisch aufweitbare Verengung kann auf vielerlei konstruktive Arten verwirklicht werden. Es ist einerseits möglich, die Trennelemente, d.h. Wände, Stege, Schotten oder Dorne, in sich elastisch auszugestalten, indem diese beispielsweise aus einem in einfacher Weise verformbaren Material, z.B. einem Kunststoff, hergestellt werden, andererseits kann die Verformbarkeit der Trennelemente durch deren Lagerung erreicht werden, indem beispielsweise die Dorne als am Boden des Kastens eingespannte Kragarme ausgebildet werden, die an ihrem freien, nicht eingespannten Ende leicht verformbar sind.

Um eine definierte Lage der Verengung zu erhalten, kann diese auch durch innenseitige, an den Wänden, Stegen, Schotten oder Dornen ausgebildete Auswölbungen gebildet sein, so daß keine weiteren bzw. zusätzlichen Bauteile zur Bildung der Verengung notwendig sind, wodurch der konstruktive Aufwand des Kastens verringert ist.

Falls eine bestimmte, auf die eingesetzte Flasche einwirkende Haltekraft erreicht werden soll, kann es vorteilhaft sein, die Verengung mittels innenseitig des Hohlraums angeordneter Federelemente auszubilden. Die Federelemente bestehen dabei vorzugsweise aus Kunststoff und weisen die Form von Blattfedern auf, so daß das Einsetzen und die Entnahme der Flaschen nicht behindert wird.

Wenn die Trennelemente in Form von Dornen ausgebildet sind, ist es zur Erzielung einer über den Umfang der Flasche in etwa gleichmäßig verteilten Haltekraft vorteilhaft, die Dorne um den Hohlraum herum gleichverteilt, d.h. unter gleichem,gegenseitigem Winkelabstand, anzuordnen. Dabei hat es sich gezeigt, daß bei der Verwendung von vier Dornen eine Flasche zuverlässig und genau in ihrer Lage in dem Hohlraum fixiert werden kann.

Vorteilhafte Weiterbildungen des erfindungsgemäßen Kastens sind Gegenstand der weiteren Unteransprüche.

Ausführungsbeispiele der Erfindung werden nachstehend anhand der Zeichnungen näher erläutert. Es zeigen
Fig. 1 einen nur teilweise dargestellten Schnitt durch einen Hohlraum eines Kastens gemäß einem ersten Ausführungsbeispiel,
Fig. 2 eine ausschnittsweise Draufsicht des Kastens gemäß Fig.1,
Fig. 3 die Lage einer Flasche in dem Kasten gemäß Fig.1 bei dessen um 90° gekippter Anordnung,
Fig. 4 einen nur teilweise dargestellten Schnitt durch einen Hohlraum eines Kastens gemäß einem weiteren Ausführungsbeispiel,
Fig. 5 eine Draufsicht des Kastens gemäß Fig. 4,
Fig. 6 die Lage einer Flasche in dem Kasten gemäß Fig.4 bei dessen um 90° gekippter Anordnung,
Fig. 7 eine weitere Ausführungsform der Dorne bei einem Kasten gemäß Fig. 1,
Fig. 8 in Seitenansichten bei abgenommener Seitenwand zwei aufeinanderstapelbare Kästen mit senkrecht stehenden Flaschen,
Fig. 9 in Seitenansichten die beiden Kästen gemäß Fig.8 nach dem Drehen bzw. Kippen der Kästen um 90° in aufeinanderstapelbarer Stellung,
Fig. 10 und 11 zwei in einen Norm-Kasten einsetzbare, den Kasteninnenabmessungen entsprechende Einsätze mit einer unterschiedlichen Anzahl von Flaschenaufnahmeräumen in schaubildlichen Ansichten und
Fig. 12 in einer schaubildlichen Ansicht einen Norm-Kasten.

In den Fig. 1 und 2 ist ausschnittsweise ein stapelbarer Kasten 10 gezeigt, der eine Vielzahl von jeweils eine einzelne Flasche 12 aufnehmenden Hohlräumen 14 aufweist, von denen jedoch nur einer dargestellt ist. An den Boden 18 des Kastens 10 sind mehrere senkrecht nach oben auskragende Trennelemente in Form von Dornen 16 angeformt, die den Hohlraum 14 begrenzen. Wie aus Fig. 2 ersichtlich ist, sind gemäß diesem Beispiel um jeden Hohlraum 14 herum vier Dorne 16 gleichverteilt angeordnet, jedoch kann die Begrenzung des Hohlraumes 14 auch mittels einer davon unterschiedlichen Anzahl von Dornen erfolgen. Die Dorne 16 sind in ihrem Querschnitt von ihrer Einspannstelle am Boden 18 des Kastens 10 ausgehend nach oben kontinuierlich erweitert, so daß die Dorne 16 eine kegel- bzw. keulenförmige Gestaltung aufweisen. Im Bereich ihres maximalen Querschnitts bzw. einer innenseitigen Auswölbung 17 bilden die Dorne 16 im Zusammenwirken eine Verengung 19 des Hohlraums 14, deren Weite geringer als die Breite des Flaschenkörpers ist.

Wenn eine Flasche 12 in den durch die Dorne 16 begrenzten Hohlraum 14 eingesetzt werden soll, muß die Verengung 19 aufgeweitet werden. Dies erfolgt direkt mittels der Flasche 12, wobei es vorteilhaft ist, den Querschnitt der Dorne 16 gemäß Fig.1 oberhalb der Verengung 19 wieder zu verringern, so daß eine sich konisch erweiternde Einsetzführung gebildet ist, die das Einsetzen bzw. das Einführen der Flasche 12 erleichtert. Beim Einsetzen der Flasche 12 drängt diese die Dorne 16 in geringem Maße nach außen, wobei diese um ihren Einspannpunkt am Boden 18 des Kastens 10 eine Drehung erfahren. Die Elastizität der Dorne 16 ist dabei von ihrer geometrischen Gestaltung, insbesondere ihrer Querschnittsgestaltung, sowie von den Eigenschaften des verwendeten Materials abhängig. Vorzugsweise sollten der Kasten 10 und die Dorne 16 aus einem Kunststoff bestehen, der eine paßgenaue Herstellung, beispielsweise durch Pressen, ermöglicht.

Es ist jedoch auch möglich, daß die Flasche 12 bei ihrem Einsetzen in den Hohlraum 14 die Dorne 16 nicht auseinanderdrängt, sondern daß die Dorne 16 ihre Lage im wesentlichen beibehaltend in dem Bereich der Verengung 19 verformt werden, wodurch ebenfalls auf die Flasche 12 eine Halte- bzw. Federkraft einwirkt. Eine derartige Verformung der Dorne 16 kann erreicht werden, wenn diese beispielsweise aus einem dünnwandigen Kunststoff hohl ausgestaltet werden. Eine gleichartige Wirkung kann erreicht werden, wenn die Dorne 16 aus einem leicht elastisch verformbaren Material massiv ausgestaltet werden.

Durch die mittels der Dorne 16 im Bereich der Verengung 19 auf die Flasche 12 einwirkende Halte- bzw. Federkraft sowie den zumindest über Reibung vorhandenen Eingriff zwischen dem Boden der Flasche 12 und dem Boden des Hohlraums 14 kann die Flasche 12 in dem Hohlraum 14 sicher gehalten werden. Auch beim Transport der Kästen sind die Flaschen an einem Herausfallen aus dem Kasten gehindert und eine Geräuschentwicklung infolge eines Klapperns der Flaschen ist weitestgehend vermieden.

Mehrere Kästen 10 der in den Fig. 1 und 2 dargestellten Ausführungsform können nicht nur übereinander gestapelt werden, sondern es ist auch eine Stapelung der Kästen in einem um 90° gekippten Zustand möglich, wobei die Kästen mittels einer gegenseitigen Rastung stabilisiert werden. Auf diese Weise kann die Ausbildung einer Regalwand nach dem Baukastenprinzip erreicht werden, wobei die Hohlräume seitlich zugänglich sind und somit eine einfache und schnelle Beschickung und Entnahme der Flaschen ermöglichen.

Wenn die Kästen in einem um 90° gekippten Zustand, in dem die Beschickungsöffnung des Kastens seitlich angeordnet ist, verwendet bzw. gestapelt werden, muß dafür Sorge getragen werden, daß die Flaschen nicht aus dem Hohlraum herausfallen. Wie in Fig. 1 dargestellt ist, weist der Hohlraum 14 zu diesem Zweck im Bereich seines Bodens, d.h. in seinem gemäß Fig.1 unteren Bereich, eine größere Breite als die eingesetzte Flasche 12 auf und die Verengung ist im Bereich des Halses der eingesetzten Flasche 12 angeordnet. Dadurch wird erreicht, daß sich die Flasche 12 infolge ihres Eigengewichtes um den als Drehpunkt wirkenden Bereich der Verengung verdreht bzw. verkantet und mit ihrer gemäß Fig.3 unteren Ecke in Anlage mit der Wand des Hohlraumes gerät. Aufgrund dieser in Fig.3 dargestellten Schräglage der Flasche 12 ist diese an einem Herausfallen aus dem Hohlraum 14 zuverlässig gehindert. Bei einem Kippen bzw. Drehen des Kastens 10 um 90° in die in Fig. 3 und 6 gezeigte Stellung nimmt die Flasche bzw. nehmen die Flaschen selbsttätig infolge Schwerkraft die in den Fig. 3 und 6 gezeigte Stellung ein.

In dem in den Fig. 1 bis 3 dargestellten Ausführungsbeispiel sind die Trennelemente von Dornen 16 gebildet. Es ist jedoch in gleichartiger Weise möglich, daß Schotten die Trennelemente bilden, wobei die Aufweitung der Verengung in der vorgenannten Weise ebenfalls entweder durch bereichsweise elastische Verformung des Materials der Schotten oder durch Auslenkung der Schotten insgesamt erfolgen kann. Ein weiteres Ausführungsbeispiel ist in den Fig. 4 bis 6 dargestellt.

Gemäß Fig.4 ist der Kasten 10 mit einem Raster von orthogonal zueinander angeordneten, senkrechten Schotten 22 versehen, so daß Hohlräume 14 zur Aufnahme jeweils einer Flasche 12 gebildet sind. Auf jeder Innenwand des Hohlraumes 14 ist ein Federelement 20 angeordnet, mittels dessen eine elastisch aufweitbare Verengung 19 gebildet ist. Das Federelement 20 besteht vorzugsweise aus Kunststoff und weist die Form einer Blattfeder auf. Gemäß Fig. 4 sind die Federelemente 20 eines Hohlraumes 14 durch ein einstückig ausgebildetes, napfförmiges Einsatzstück gebildet, es ist jedoch auch möglich, jedes Federelement als separates Bauteil auszubilden. Durch das napfförmige Einsatzstück weist der Hohlraum 14 die bereits im Zusammenhang mit Fig. 1 erläuterte Form mit der Verengung im Bereich des Halses der Flasche 12 sowie einer Verbreiterung des Bereichs des Bodens des Hohlraumes 14 gegenüber dem Boden der Flasche 12 auf.

Die Funktion dieses Ausführungsbeispieles entspricht im wesentlichen der des anhand der Fig. 1 bis 3 erläuterten Ausführungsform, so daß darauf hier nicht nochmals eingegangen werden soll. Auch bei diesem zweiten Ausführungsbeispiel wird erreicht, daß sich die Flasche 12 infolge ihres Eigengewichtes um den als Drehpunkt wirkenden Bereich der Verengung verdreht und aufgrund dieser in Fig.6 dargestellten Schräglage an einem Herausfallen aus dem Hohlraum 14 zuverlässig gehindert ist.

Vorstehend sind nur einige Ausführungsbeispiele der Erfindung erläutert worden. Es liegt jedoch für den Fachmann auf der Hand, daß zahlreiche Abwandlungen ausführbar sind, ohne den Rahmen und den Grundgedanken der Erfindung zu verlassen. Beispielsweise ist es in Abwandlung des in den Fig.4 bis 6 gezeigten Ausführungsbeispiels auch möglich, die Verengung 19 durch Ausgestaltung des Querschnitts der Schotten zu erreichen, indem diese beispielsweise wie bei dem Ausführungsbeispiel gemäß den Fig. 1 bis 3 kegelförmig ausgebildet sind. Des weiteren ist die Form des Querschnitts der Dorne des ersten Ausführungsbeispiels nicht auf den in Fig. 2 dargestellten runden Querschnitt beschränkt, sondern es ist auch möglich, den Dorn mit einem eckigen bzw. quadratischen Querschnitt auszubilden, wie in Fig. 7 gezeigt ist.

Die Fig.8 zeigt zwei übereinander stapelbare Kästen 10,10', von denen jeder Kasten entsprechend Fig. 4 ausgebildet ist, in der Normalstellung, in der die Flaschen senkrecht stehend sind. Im aufgesetzten Zustand greifen am Boden des Kastens 10 angeformt Dorne, Stifte oder anderweitig ausgebildete Rastnocken 50 im oberen Randbereich neben den Kastenseitenwänden ein, so daß im aufgesetzten Zustand die beiden Kästen 10,10' miteinander unverrückbar verbunden sind. Dadurch ist es möglich, eine Vielzahl von Kästen übereinander zu stapeln. Alle Kästen stellen dann eine in sich feste und stabile Einheit dar. In der in Fig. 8 gezeigten Stellung werden die Kästen bevorzugterweise transportiert.

Für den Gebrauch im Haushalt, in der Gaststätte od.dgl. werden die Kästen 10,10' mit ihren Flaschen um 90° gekippt bzw. gedreht, so daß dann die Kästen 10,10' die in Fig.9 gezeigte Stellung einnehmen und in dieser Stellung übereinander stapelbar sind. Um einen festen Stapel aus mehreren Kästen zu erhalten, ist jeder Kasten 10,10' neben den Einrastnocken 50 am Kastenboden noch zusätzlich mit Rastnocken 51,51' an den Seitenwänden der Kästen versehen, wobei die Rastnocken 51 an den jeweils oben liegenden Seitenwänden zu den Rastnocken 51' der jeweils unten liegenden Seitenwände der Kästen 10,10' zueinander derart versetzt sind, daß die Rastnocken 51' der unteren Seitenwand des Kastens 10 zwischen und neben den Rastnocken 51 der oberen Seitenwand des Kastens 10' zu liegen kommen, so daß zwei oder mehrere übereinander gestapelte Kästen einen in sich festen, unverrückbaren und in sich stabilen Stapel bilden, bei dem eine Entnahme der Flaschen von der Seite mühelos erfolgen kann. Auf diese Weise sind mit mehreren Kästen quasi regalwandartige Aufnahmen für Flaschen geschaffen, die z.B. anstelle von Flaschenschränken für Weinkeller u.dgl. eingesetzt werden können.

Wie die Fig. 10 bis 12 zeigen, können aus vier Seitenwänden 101,102,103,104 und einem Bodenteil 105 bestehende, oben offene Normkästen oder Behältnisse 100 (Fig.12) mit Einsätzen 60 bzw. 70 versehen werden, wobei jeder Einsatz unter Ausbildung einzelner Hohlräume aus einer Anzahl von sich kreuzenden Trennwänden besteht. Jeder so ausgebildete Hohlraum 14 ist entsprechend dem in Fig.1 dargestellten Hohlraum eines Kastens ausgebildet, so daß bei einem Kippen oder Drehen eines mit einem Einsatz 60 bzw. 70 versehenen Kastens 100 um 90° alle in den Hohlräumen angeordneten Flaschen die in Fig. 3 und 6 gezeigte Stellung einnehmen. Damit die Einsätze 60 bzw. 70 in dem Kasten 100 nicht herausrutschen können, sind die Einsätze, die aus Holz, Kunststoff oder anderen geeigneten Werkstoffen bestehen, in dem Kasten 100 arretiert. Fig.10 zeigt einen Einsatz mit fünfzehn Hohlräumen für fünfzehn Flaschen und Fig.11 einen Einsatz mit fünfundzwanzig Hohlräumen für fünfundzwanzig Flaschen, wobei sich die Anzahl und die Größe der Hohlräume für die Flaschen nach der Größe und den Innenabmessungen des Kastens 100 und außerdem nach der Größe der aufzunehmenden Flaschen richtet. Die Einsätze 60 bzw. 70 können auch aus Pappe, Pappiermaché od.dgl. bestehen, wobei die Verengung 19 bildenden innenseitigen - Auswölbungen 17 aus dem Material der Einsätze 60 bzw. 70 bestehen und bei deren Herstellung mit aus- oder angeformt werden.

Der Kasten 100 selbst bildet für den Einsatz 60,70 die stabilisierende, äußere Hülle, wobei tragendes Element der Kasten selbst sein kann. Die Einsätze 60,70 sind aus dem Kasten herausnehmbar und daher auswechselbar, so daß die Einsätze 60,70 mit einer unterschiedlichen Anzahl von Hohlräumen unter- und gegeneinander ausgetauscht werden können, wobei die Außenabmessungen der Einsätze 60,70 so gehalten sind, daß die Einsätze in die Kästen einsetzbar sind. Durch die Verwendung derartiger Einsätze 60,70 ergibt sich folgender Vorteil: Bei gleichen äußeren, quasi genormten - und damit besser untereinander stapelbaren Kästen - Abmessungen kann man dennoch unterschiedlich viele Flaschen unterbringen und den Platzbedarf rationell ausnutzen.

Die Verengung 19 eines jeden Hohlraumes 14 braucht nicht elastisch aufweitbar ausgebildet zu sein. Die Verengung 19 kann auch so ausgebildet sein, daß eine Flasche ohne Veränderung der die Verengung bildenden Seitenwände in den Hohlraum einführbar ist. Dadurch, daß der den Flaschenkörper aufnehmende Hohlraumabschnitt 14a (Fig.3) größer ist als die Verengung 19, wird die Flasche immer selbsttätig aufgrund des verlagerten Gewichts die in Fig. 3 und 6 gezeigte Stellung einnehmen, wobei sich die Flaschenschulter an der die Verengung bildende unteren Seitenwand bei A abstützt und somit eine Schrägstellung einnimmt, aufgrund der die Flasche bei einer Stellung des Kastens entsprechend Fig. 3 und 6 nicht aus dem Kasten selbsttätig herausrutschen kann.

## Patentansprüche

1. Stapelbarer Kasten für Flaschen mit einer Vielzahl von einzelne Flaschen aufnehmenden Hohlräumen (14), die durch Trennelemente voneinander getrennt sind, wobei jeder Hohlraum (14) innenwandseitig eine elastisch verformbare, durch eine innenseitige Auswölbung (17) gebildete Verengung (19) aufweist, mittels der eine eingesetzte Flasche (12) im Bereich ihres Flaschenkörpers gehalten ist, dadurch gekennzeichnet, daß die Trennelemente von kegel- oder keulenförmig ausgebildeten Dornen (16) gebildet sind, die in ihren Querschnitten von ihren Befestigungsstellen am Boden (18) des Kastens (10) ausgehend nach oben kontinuierlich sich erweitern und die im Bereich ihrer maximalen Querschnitte die Verengung (19) des Hohlraumes (14) durch innenseitige Auswölbungen (17) bilden, deren Weite geringer ist als die Breite des Flaschenkörpers der einzusetzenden Flasche, daß der Hohlraum (14) im Bereich des Kastenbodens (18) eine Breite aufweist, die gegenüber der Breite des Bodens der einzusetzenden Flasche größer ist, so daß bei um 90° gekippter Anordnung des Kastens (10) die eingesetzten Flaschen in Folge ihrer Eigengewichte um den jeweils als Drehpunkt wirkenden Bereich der Verengung (19) verschwenken und eine Schrägstellung einnehmen, und daß die Dorne (16) einen runden oder einen eckigen bzw. quadratischen Querschnitt aufweisen.

2. Kasten nach Anspruch 1, dadurch gekennzeichnet, daß um jeden Hohlraum (14) drei oder vier Dorne (16) angeordnet sind.

3. Kasten nach einem der Ansprüche 1 und 2, dadurch gekennzeichnet, daß die Verengung (19) durch innenseitig angeordnete Federelemente (20), wie Blattfedern, mit einem dem Außenprofil der Dorne (16) entsprechenden Profil, gebildet ist.

4. Kasten nach einem der Ansprüche 1 und 2, dadurch gekennzeichnet, daß der Kasten (100) aus zwei Bauteilen besteht, dem eigentlichen aus vier Seitenwänden und einem Bodenteil bestehenden, oben offenen Kasten als stabilisierende äußere Hülle und einem herausnehmbaren sowie auswechselbaren Einsatz (60;70) mit einer Anzahl von durch Trennelemente gebildeten Hohlräumen (14), wobei die Einsätze (60,70) eine unterschiedliche Anzahl von Hohlräumen (14) aufweisen.

## Claims

1. Stackable crate for bottles having a plurality of hollow spaces (14) accommodating individual bottles which are separated from each other by partitioning elements, in which each hollow space (14), on the side of the inner wall, is provided with an elastically deformable constriction (19) formed by an internal outward bulge (17), with the aid of which an inserted bottle (12) is retained within the area of its bottle body,
**characterized in that**
the partitioning elements are constituted of conically or club-like configured spikes(16) which, in their cross-sections, setting out from their attachment points on the bottom (18) of the crate (10), expand continually upwardly and which, within the area of their maximal cross-sections, form the constriction (19) by means of internal outward bulges (17), whose width is smaller than the width of the bottle body of the bottle to be inserted, in that the hollow space (14) within the area of the crate bottom (18) possesses a width which, in comparison with the width of the bottom of the bottle to be inserted, is greater so that, in a disposition of the crate in which the same is tilted through 90°, the inserted bottles, as a consequence of their dead weight, swivel about the in each case area of the constriction (19) acting as a point of rotation and assume an oblique position, and in that the spikes (16) possess a round or an angular or square cross-section.

2. Ctare according to Claim 1,
**characterized in that**
three or four spikes (16) are disposed around each hollow space (14).

3. Crate according to either Claim 1 or 2,
**characterized in that**
the constriction (19) is formed by internally disposed spring elements (20), such as leaf springs possessing a contour that corresponds to the external contour of the spikes (16).

4. Crate according to either Claim 1 or 2,
**characterized in that**
the crate (100) is comprised of two components, the actual crate open at the top comprising four side walls and a bottom portion in the form of a stabilizing external case and a removable as well as interchangeable inset (60;70) provided with a plurality of hollow spaces (14) formed by partitioning elements, in which the insets (60,70) possess a different number of hollow spaces (14).

## Revendications

1. Casier à bouteilles empilable avec une multitude de cavités (14) pour le logement de bouteilles individuelles, cavités qui sont séparées les unes des autres par des éléments de séparation, chaque cavité (14) présentant sur le côté de la paroi intérieure un rétrécissement (19) déformable élastiquement, formé par un bombement (17) sur le côté intérieur, au moyen duquel une bouteille mise en place (12) est maintenue dans la zone de son corps de bouteille, **caractérisé en ce** que les éléments de séparation sont formés par des mandrins (16) coniques ou lobés qui s'élargissent continuellement vers le haut dans leurs sections en partant de leurs endroits de fixation au fond (18) du casier (10) et qui forment, dans la zone de leurs sections maximales, le rétrécissement (19) de la cavité (14) par des bombements (17) sur le côté intérieur dont l'ampleur est inférieure à la largeur du corps de bouteille de la bouteille à mettre en place, que la cavité (14) présente une largeur dans la zone du fond du casier (18) qui est plus grande que la largeur du fond de la bouteille à mettre en place si bien que, lorsque le casier (10) est placé en étant basculé de 90°, les bouteilles mises en place pivotent par suite de leur poids propre autour de la zone du rétrécissement qui agit comme pivot et prennent une position inclinée et que les mandrins (16) présentent une section ronde ou anguleuse ou carrée.

2. Casier selon la revendication 1, **caractérisé en ce** que trois ou quatre mandrins (16) sont placés autour de chaque cavité (14).

3. Casier selon l'une des revendications 1 et 2, **caractérisé en ce** que le rétrécissement (19) est formé par des éléments de ressort (20) placés sur le côté intérieur, comme des ressorts à lame, avec un profil qui correspond au profil extérieur des mandrins (16).

4. Casier selon l'une des revendications 1 et 2, **caractérisé en ce** que le casier (100) est constitué par deux éléments, le casier proprement dit ouvert en haut constitué par quatre parois latérales et une partie fond comme enveloppe extérieure stabilisatrice et un insert (60 ; 70) amovible aussi bien qu'interchangeable avec un certain nombre de cavités (14) formées par des éléments de séparation, les inserts (60, 70) présentant un nombre différent de cavités (14).
